# EUROPÄISCHE PATENTSCHRIFT

(11) **EP 2 673 388 B1**
(45) Veröffentlichungstag und Bekanntmachung des Hinweises auf die Patenterteilung: **10.06.2015**
(21) Anmeldenummer: 12719924.8
(22) Anmeldetag: 09.02.2012
(51) Int. Cl.: C22B 1/00, B02C 19/18

(54) **VERFAHREN UND EINRICHTUNG ZUM AUFSCHLUSS VON ERZ**
METHOD AND DEVICE FOR BREAKING UP ORE
PROCÉDÉ ET DISPOSITIF DE DÉSAGRÉGATION DE MINERAI

(30) Priorität: 10.02.2011 DE 102011011132
(43) Veröffentlichungstag der Anmeldung: 18.12.2013
(73) Patentinhaber: Hochschule Mittweida (FH), 09648 Mittweida (DE)
(72) Erfinder: REGENFUSS, Peter, 37083 Göttingen (DE); STREEK, Andre, 09456 Annaberg-Buchholz (DE)
(74) Vertreter: Krause, Wolfgang
(86) Internationale Anmeldenummer: PCT/DE2012/000134
(87) Internationale Veröffentlichungsnummer: WO 2012/107027

(56) Entgegenhaltungen:
- WO-A1-2006/018771
- WO-A2-2009/101435
- US-B2- 7 678 172
- US-B2- 7 727 301

## Beschreibung

Die Erfindung betrifft Verfahren und Einrichtungen zum Aufschluss von Erz.

Ein Verfahren, die Verbindung zwischen einer ersten Materialphase und einer zweiten Materialphase in einem Gestein oder Erz zu schwächen, ist durch die Druckschrift DE 603 18 027 T2 bekannt, wobei das ein Verfahren zur Mikrowellenbehandlung von Mehrphasenwerkstoffen ist. Weitere Druckschriften betreffend eine Mikrowellenbehandlung von Gestein oder Erz sind die US 7,678,172 B2, US 7,727,301 B2, US 5,824,133 A und WO2009/101435 A2. Das Gestein oder das Erz wird dabei durch ein Mikrowellenhohlraum hindurch geführt und dabei erhitzt. Das führt zu der Schwächung der Verbindung der Materialphasen, wobei Risse oder ein Schwächung ihrer Grenzflächen verursacht werden. Die Anwendung des Verfahrens ist konstruktiv auf die Mikrowelleneinrichtung begrenzt. Darüber hinaus ist eine Anwendung dieses Verfahrens vor Ort, dass bedeutet beim Abbau, nicht möglich.

Diese Druckschriften beziehen sich explizit auf Verfahren mit elektromagnetischen Wechselfeldern im Mikrowellenbereich. Die obere Grenze des Frequenzspektrums ist dabei maximal 300GHz. Es ist davon auszugehen, dass diese Abgrenzung bewusst vollzogen wurde, da das anschließende Spektrum der fernen infraroten Strahlung als unvorteilhaft angesehen wurde, weil es rasch zu oberflächlicher Verglasung des bestrahlten Gesteins oder zu einem glasartigen Abtrag führt, der sehr inert und damit nicht nasschemisch aufschließbar ist.

Der in den Patentansprüchen 1 und 7 angegebenen Erfindung liegt die Aufgabe zugrunde, Erz aufzuschließen, so dass Erzmineral oder Erzminerale nachfolgend extrahierbar sind.

Diese Aufgabe wird mit den in den Patentansprüchen 1 und 7 aufgeführten Merkmalen gelöst.

Die Verfahren und Einrichtungen zum Aufschluss von Erz zeichnen sich insbesondere dadurch aus, dass Erzmineral oder Erzminerale nachfolgend einfach extrahierbar sind. Dazu wird das Erz jeweils wenigstens einmal mit kohärenter NIR-Strahlung, nichtkohärenter NIR-Strahlung, mindestens einem elektrischen Wechselfeld mit einer Frequenz größer 300GHz, mindestens einem magnetischen Wechselfeld mit einer Frequenz größer 300GHz, mindestens einem elektromagnetischen Wechselfeld mit einer Frequenz größer 300GHz oder einer Kombination daraus mittels einer Einrichtung zur Erzeugung der Strahlung, des wenigstens eines Wechselfeldes oder der Strahlung und dem wenigstens einem Wechselfeld beaufschlagt wird, wobei Erzmineral, Erzminerale, absorbierende Komponenten oder Erzminerale und absorbierende Komponenten des Erzes Energie aus der Strahlung, dem Wechselfeld oder der Strahlung und dem Wechselfeld absorbiert oder absorbieren und Gangart diese Energie nicht oder nur geringfügig absorbiert. Damit werden vorteilhafterweise mittels der dadurch hervorgerufenen Spannungen Risse im Erz erzeugt oder das Erz spaltet sich.

Dazu ist in einer Einrichtung zum Aufschluss von Erz jeweils wenigstens eine Einrichtung zur Erzeugung kohärenter NIR-Strahlung, nichtkohärenter NIR-Strahlung, mindestens eines elektrischen Wechselfeldes mit einer Frequenz größer 300GHz, mindestens eines magnetischen Wechselfeldes mit einer Frequenz größer 300GHz, mindestens eines elektromagnetischen Wechselfeldes mit einer Frequenz größer 300GHz oder einer Kombination daraus beabstandet zum Erz angeordnet.

NIR ist die bekannte Abkürzung für NahesInfraRot.

Vorteilhafterweise werden dabei wegen der geringfügigen Absorption der Energie durch Gangart und einer großen Absorption der Energie durch das Erzmineral, die Erzminerale und/oder weitere absorbierende Komponenten der Gangart in Verbindung mit einer großen Eindringtiefe, je nach Geschwindigkeit der Erwärmung der Minerale und der konkurrierenden Wärmeleitung in die Gangart, entweder die Erzmineralphasen lokal begrenzt erhitzt oder ein bedeutendes Volumen des Erzes erwärmt, so dass dementsprechend das Erz entweder spezifisch an einzelnen Punkten oder unspezifisch im durchstrahlten Volumen aber in beiden Fällen tiefgreifend und nicht nur oberflächlich zermürbt wird.

Als Erz wird dazu ein mit Gangart verwachsenes und metallisches Mineral oder Mineralgemenge verstanden. Gangart ist insbesondere das Gestein, welches mit dem Mineral oder dem Mineralgemenge verwachsen ist. Erzminerale sind die Minerale, aus denen Metall gewinnbar ist. Dazu zählt auch gediegenes Metall.

Die weiteren absorbierenden Komponenten sind insbesondere lokale absorbierende Komponenten.

Die Verfahren und die Einrichtungen eignen sich insbesondere auch für Erze, in denen Erzminerale in der Gangart fein verteilt vorliegen, sogenannte "fein verwachsene Erze", wobei auch Erze mit sehr fester Gangart hierdurch einfach aufschließbar oder aufbrechbar sind.

Ein während der Beaufschlagung des Erzes mit der jeweiligen Strahlung und/oder dem jeweiligen Wechselfeld verdampfendes Mineral oder Mineralgemenge kann mit einer Vorrichtung, zum Beispiel einer Saugvorrichtung, als extrahiertes Mineral oder Mineralgemenge abgeleitet werden. Nach einer Kondensation steht das Mineral oder Mineralgemenge zur weiteren Verarbeitung zur Verfügung.

Ein weiterer Vorteil besteht darin, dass das Erz sowohl vor Ort - also beim Abbau - als auch zerkleinert in einem Bearbeitungsort mit der jeweiligen Strahlung und/oder dem jeweiligen Wechselfeld beaufschlagbar ist.

Im ersten Fall wird der Abbau erleichtert. Zum Beispiel kann ein Laserstrahl gezielt über die Oberfläche eines Gesteinsaufschlusses geführt werden, um entweder nur mineralhaltige Bereiche abzutragen und den Abtrag mit einer Saugvorrichtung aufzunehmen, oder um sowohl Mineral als auch Gangart selektiv (oder eventuell in getrennten Überfahrten) abzutragen, mit unterschiedlichen Absaugschnorcheln vom Abbauort abzuführen und in getrennten Filtern oder Kondensatoren niederzuschlagen. Diese Option der räumlichen Trennung von Strahlquelle und Beaufschlagungsposition eröffnet die Möglichkeiten den Erzabbau aus einer hermetisch abgeschlossenen Station oder einem entsprechenden Fahrzeug heraus durchzuführen und somit diese Arbeiten auch in lebensunfreundlichen oder giftigen Atmosphären oder unter Wasser durchzuführen, also unter Schutzgas oder in etwas fernerer Zukunft im extraterrestrischen Bereich sowie bei submarinen Einsätzen.

Im zweiten Fall kann ein wechselweises mechanisches Zerkleinern mit entsprechenden Mühlen oder Brechern und Beaufschlagen mit der jeweiligen Strahlung und/oder dem jeweiligen Wechselfeld erfolgen, so dass Erzminerale oder ihre Reaktionsprodukte ökonomisch günstig aus dem Erz extrahierbar und damit von Gangart abtrennbar sind. Die Beaufschlagung des jeweiligen Erzes mit der jeweiligen Strahlung und/oder dem jeweiligen Wechselfeld ist vorteilhafterweise auch alternierend durchführbar, so dass eine weitestgehend vollständige Extraktion der Erzminerale erfolgen kann.

Der prinzipielle Mechanismus der Anregung durch nahe Infrarotstrahlung unterscheidet sich wesentlich von der Energieübertragung durch Mikrowellen auf das Erz.

Die Fokussierbarkeit dieser Strahlung ermöglicht auch bei Brennweiten von mehreren Metern eine Leistungsdichte (Intensität) der elektromagnetischen Strahlung von etwa 100kW auf wenigen Quadratmillimetern. Im Gegensatz zur Mikrowellenbehandlung kann deshalb eine Laserstrahlquelle räumlich genügend weit entfernt aufgestellt werden, so dass ein Geräte- und Arbeitsschutz gewährleistet ist.

Bei Ausnutzung der hohen Strahlintensitäten sind einerseits Bewegungen des Strahls oder des Erzmaterials nötig, um eine ökonomisch sinnvolle Erzmenge zu bearbeiten, andererseits erzeugt die kurze und intensive Bestrahlung gerade den gewünschten lokalen Schockeffekt, der zu Rissen und Brüchen führt.

Dabei kann auch die Größe des Strahldurchmessers und somit die Intensität eingestellt werden.

Ein weiterer Vorteil besteht darin, dass NIR-Strahlung durch Anregung der Elektronen absorbiert wird. Dagegen werden durch die Mikrowelle die Gitterschwingungen der anorganischen Festkörper (Erz) angeregt. Damit findet die Energieübertragung von NIR-Strahlung auf das Erz beziehungsweise auf spezifische Mineralien durch elektronische Anregung statt. Die elektronische Anregung ist erheblich selektiver bezüglich der unterschiedlichen Bestandteile des Erzes als die Anregung der Gitterschwingungen des Festkörpers.

Ein weiterer Vorteil besteht darin, dass sich das aufzuschließende oder aus dem Gang zu trennende Erz auch unter Wasser (oder einer anderen Flüssigkeit oder Lösung) befinden kann und dort mit der Strahlung beaufschlagbar ist. Günstigerweise kann dabei die Strahlung in einem kleineren Winkel als 90° auf den Körper oder das Lager gelenkt werden, aus dem das Erz oder Mineral gelöst werden soll. Vorteilhafterweise ist dabei dieses Medium als strömendes Medium zur Wegführung der aus dem Gang gelösten Zerkleinerungs-, Zersetzungs- oder Verdampfungsprodukte geeignet. Damit kann auch mit einer kontinuierlicher Strahlung gearbeitet werden kann.

Vorteilhafte Ausgestaltungen der Erfindung sind in den Patentansprüchen 2 bis 6 und 8 bis 12 angegeben.

Das gerissene oder gespaltene Erz wird nach der Weiterbildung des Patentanspruchs 2 mechanisch bearbeitet. Dabei erfolgt eine Zerkleinerung, wobei bekannte Mühlen oder Brecher angewandt werden.

Erzminerale des mit der Strahlung und/oder dem Wechselfeld aufgeschlossenen Erzes werden nach der Weiterbildung des Patentanspruchs 3 nachfolgend extrahiert.

In Fortführung erfolgt das nach der Weiterbildung des Patentanspruchs 4 durch
- Auslösen von Erzmineral durch Laugen, Säuren oder Lösungsmitteln mit oder ohne Komplexbildner,
- chemische Reaktion von Erzmineral durch Reaktion mit Festkörpern, Flüssigkeiten und/oder Gasen,
- Ausschmelzen von Erzmineralen oder von Reaktionsprodukten von Erzmineralen mit oder ohne Hilfe eines Metalls oder eines Flussmittels oder
- Verdampfen.

Das sind bekannte und ökonomisch günstig zu realisierende Methoden, um die Minerale und Metalle zu gewinnen.

Das Erz wird nach der Weiterbildung des Patentanspruchs 5 nach oder während der Beaufschlagung mit der Strahlung und/oder dem Wechselfeld mit einer Kühlvorrichtung gekühlt. Die dadurch hervorgerufenen Spannungen führen zu weiteren Rissen im Erz oder Spaltung des Erzes.

Das Erz wird nach der Weiterbildung des Patentanspruchs 6 sequentiell oder gleichzeitig mit verschiedenen Strahlungen und/oder Wechselfeldern mit einer oder mit unterschiedlichen Frequenzen über 300GHz beaufschlagt. Die eingetragene Energie wird vom Erz akkumuliert, so dass weitere Risse oder Spaltungen hervorgerufen werden.

Nach der Weiterbildung des Patentanspruchs 8 befinden sich Teile des Erzes auf einem Träger. Dieser ist weiterhin ein Bestandteil einer Fördereinrichtung, wobei der Träger an einem Antriebsmechanismus gekoppelt ist.

Der Träger besteht dazu aus einem Material, welches die Strahlungen und/oder die Energie der Wechselfelder nicht oder nur geringfügig absorbiert.

Der Träger ist in einer anderen Ausführungsform ein Bereich der Innenoberfläche einer rotierenden Zylinder- oder Trommelwand. Dabei werden die Teile des Erzes vorteilhafterweise umgewälzt, so dass die Energie optimal in das Erz eingetragen wird.

Der Träger ist nach der Weiterbildung des Patentanspruchs 9 ein Bestandteil eines Schwingförderers. Die darauf angeordneten Erzteile werden mittels der Schwingungen umgewälzt, so dass ein optimaler Energieeintrag in die Erzteile erfolgt. Die Energie wird dabei von mehreren Seiten in die Erzteile eingetragen.

Nach der Weiterbildung des Patentanspruchs 10 sind eine Vorrichtung für Teile des Erzes und die Einrichtung zur Erzeugung kohärenter NIR-Strahlung, nichtkohärenter NIR-Strahlung, des elektrischen Wechselfeldes mit einer Frequenz größer 300GHz, des magnetischen Wechselfeldes mit einer Frequenz größer 300GHz, des elektromagnetischen Wechselfeldes mit einer Frequenz größer 300GHz oder einer Kombination daraus so angeordnet, dass Erzteile beabstandet zur Einrichtung durch das Wirken der Normalkraft vorbeifallen oder mittels einer Bläs- oder Schleudervorrichtung als Vorrichtung beabstandet zur Einrichtung vorbeigeblasen oder vorbeigeschleudert werden. Die Erzteile werden im Vorbeifallen, im Vorbeifliegen oder im Schwebezustand bestrahlt, wobei diese günstigerweise mit mehreren Lasern/Strahlquellen als Einrichtungen bestrahlt werden. Falls diese Teile größere Stücke sind, ist es vorteilhaft, sie einzeln vorbeifallen oder vorbeifliegen zu lassen. Diese Stücke werden auch dann effektiv aufgeschlossen, wenn sie dicker als die wirksame Tiefe der Strahlung im Erz sind. Diese Erzteile werden dabei von mehreren Seiten bestrahlt.

Erzteile können darüber hinaus vor dem Erreichen der Bestrahlungszone mit Detektoren bezüglich Fallrichtung und Geschwindigkeit erfasst werden, was einen pulsweisen und energiesparenden Einsatz der jeweiligen Quelle als Einrichtung ermöglicht. Dieser Durchlauf ist mit oder ohne gleichzeitigem oder intermediärem Ausblasen/Austragen der feinen Fraktionen wiederholbar.

Das Material, das durch Ausblasen oder andere intermediäre oder gleichzeitige Sortierschritte ausgetragen wird, kann dabei kontinuierlich oder schrittweise durch neue Erzteile ersetzt werden.

Das Ausblasen oder anderweitige Austragen des durch die Strahlung zermürbten Materials kann dadurch unterstützt werden, dass das bestrahlte Erz zum Beispiel in einem Luft-, Gas- oder Flüssigkeitsstrom verwirbelt wird, wobei durch die entstehenden Reibungen der zermürbte Anteil von den noch massiven Restkörnern gelöst wird.

Das Austragen kann dahingehend erweitert werden, dass es zur selektiven Trennung von Körnern entsprechend ihrer Größe oder ihres spezifischen Gewichts ausgenutzt werden kann. Damit ist prinzipiell eine Sortierung nach Erzmineralgehalt möglich.

Im Strahlengang nach der Quelle kohärenter NIR-Strahlung oder nichtkohärenter NIR-Strahlung als Einrichtung zu deren Erzeugung ist nach der Weiterbildung des Patentanspruchs 11 ein Scanner angeordnet, so dass die kohärente NIR-Strahlung oder nichtkohärente NIR-Strahlung mittels des Scanners definiert oder stochastisch über das Erz geführt wird.

Nach der Weiterbildung des Patentanspruchs 12 ist ein Bestandteil einer Austrittsoptik für die NIR-Strahlung für aufzuschließendes oder aus dem Gang zu trennendes Erz in einem Fluid ein für die Strahlung transparentes Fenster. Weiterhin ist die die Strahlung auskoppelnde Oberfläche des Fensters wenigstens von dem Fluid benetzt. Ein Fluid ist beispielsweise Wasser, so dass auch sich im Wasser befindenes Erz mit der NIR-Strahlung beaufschlagbar ist. Damit können auch unter Wasser angeordnete Lagerstätten mit Erz aufgeschlossen werden.

Ein Ausführungsbeispiel der Erfindung ist in den Zeichnungen jeweils prinzipiell dargestellt und wird im Folgenden näher beschrieben.

Es zeigen:
- Fig. 1: ein Erzteil mit Erzmineralen und/oder weiteren absorbierenden Komponenten in Gangart,
- Fig. 2: das Erzteil mit Beaufschlagung von NIR-Strahlung oder einem Wechselfeld,
- Fig. 3: das Erzteil mit Rissen und
- Fig. 4: das Erzteil mit Rissen und Abspaltungen.

Im nachfolgenden Ausführungsbeispiel werden Verfahren und Einrichtungen zum Aufschluss von Erz zusammen näher erläutert.

Die Fig. 1 zeigt ein Erzteil 1 mit Erzmineralen 2 und/oder weiteren absorbierenden Komponeneten 2 in Gangart 3 in einer prinzipiellen Darstellung.

Eine Einrichtung zum Aufschluss von Erz besteht im Wesentlichen aus jeweils wenigstens einer Einrichtung zur Erzeugung
- kohärenter NIR-Strahlung 4,
- nichtkohärenter NIR-Strahlung 4,
- wenigstens eines elektrischen Wechselfeldes 4 mit einer Frequenz größer 300GHz,
- wenigstens eines magnetischen Wechselfeldes 4 mit einer Frequenz größer 300GHz,
- wenigstens eines elektromagnetischen Wechselfeldes 4 mit einer Frequenz größer 300GHz oder
- wenigstens einer Kombination daraus,
die beabstandet zum Erz angeordnet ist.

Das Erz wird dabei jeweils wenigstens einmal mit
- kohärenter NIR-Strahlung 4,
- nichtkohärenter NIR-Strahlung 4,
- dem elektrischen Wechselfeld 4 mit einer Frequenz größer 300GHz,
- dem magnetischen Wechselfeld 4 mit einer Frequenz größer 300GHz,
- dem elektromagnetischen Wechselfeld 4 mit einer Frequenz größer 300GHz oder
- wenigstens einer Kombination daraus mittels der jeweiligen mindestens einen Einrichtung beaufschlagt.

Die Fig. 2 zeigt das Erzteil 1 mit Beaufschlagung von NIR-Strahlung 4 oder einem Wechselfeld 4 in einer prinzipiellen Darstellung.

Das Erzmineral 2, das Erzmineralgemenge 2 und/oder weitere absorbierende Komponenten 2 des Erzes absorbieren Energie aus der Strahlung 4, dem Wechselfeld 4 oder der Strahlung 4 und dem Wechselfeld 4 während Gangart 3 diese Energie nicht oder nur geringfügig absorbiert, so dass mittels der dadurch hervorgerufenen Spannungen Risse 5 im Erz erzeugt werden oder das Erz sich spaltet.

Dazu zeigen
die Fig. 3 das Erzteil 1 mit Rissen 5 und
die Fig. 4 das Erzteil mit Rissen 5 und Abspaltungen 6 jeweils in einer prinzipiellen Darstellung.

Erzminerale 2 des mit der Strahlung 4 und/oder dem Wechselfeld 4 aufgeschlossenen Erzes werden nachfolgend extrahiert oder einer weiteren mechanischen Behandlung unterworfen und danach extrahiert. Das erfolgt mit bekannten Verfahren durch
- Auslösen des Erzminerals 2 durch Laugen, Säuren oder Lösungsmitteln mit oder ohne Komplexbildner,
- chemische Reaktion des Erzminerals 2 durch Reaktion mit Festkörpern, Flüssigkeiten und/oder Gasen,
- Ausschmelzen der Erzmineralien 2 oder ihrer Reaktionsprodukte mit oder ohne Hilfe eines anderen Metalls oder eines Flussmittels oder
- Verdampfen.

Zur Beaufschlagung des Erzes mit einer Strahlung 4, einem Wechselfeld 4 oder einer Kombination davon befindet sich die jeweils dementsprechende Einrichtung als Quelle der jeweiligen Strahlung 4 oder der Einrichtung zur Erzeugung des Wechselfeldes 4 beabstandet zum Erz in seiner jeweiligen aufzuschließenden Form.

In einer ersten Ausführungsform befinden sich Erzteile 1 dazu auf einem Träger. Dieser ist ein Bestandteil eines Schwingförderers oder ein Bereich der Innenwand eines rotierenden Rohres oder einer rotierenden Trommel. Durch die Bewegungen des jeweiligen Trägers werden die Erzteile 1 umgewälzt, so dass diese von verschiedenen Seiten mit der Strahlung 4 und/oder dem Wechselfeld 4 beaufschlagt werden. Bei Verwendung kohärenter oder nichtkohärenter NIR-Strahlung 4 befindet sich dazu im Strahlengang nach der dementsprechenden Quelle in Form eines Lasers ein Scanner, so dass die Erzteile 1 auf dem Träger definiert oder stochastisch, einfach oder mehrfach mit der Strahlung 4 beaufschlagbar sind.

In einer zweiten Ausführungsform sind eine Vorrichtung für Erzteile 1 und die Einrichtung zur Erzeugung kohärenter NIR-Strahlung 4, nichtkohärenter NIR-Strahlung 4, dem elektrischen Wechselfeld 4 mit einer Frequenz größer 300GHz, dem magnetischen Wechselfeld mit einer Frequenz größer 300GHz, dem elektromagnetischen Wechselfeld 4 mit einer Frequenz größer 300GHz oder wenigstens einer Kombination daraus so angeordnet, dass die Erzteile 1 beabstandet zur Einrichtung durch das Wirken der Normalkraft vorbeifallen. Während des Flugs werden die Erzteile 1 mit der Strahlung 4 oder dem Wechselfeld 4 beaufschlagt. Dazu befinden sich die Erzteile 1 in einem öffenbaren Behälter über der jeweiligen Einrichtung oder werden zum Raum über der jeweilgen Einrichtung befördert.

In einer dritten Ausführungsform sind eine Vorrichtung für Erzteile 1 und die Einrichtung zur Erzeugung kohärenter NIR-Strahlung 4, nichtkohärenter NIR-Strahlung 4, dem elektrischen Wechselfeld 4 mit einer Frequenz größer 300GHz, dem magnetischen Wechselfeld mit einer Frequenz größer 300GHz, dem elektromagnetischen Wechselfeld 4 mit einer Frequenz größer 300GHz oder wenigstens einer Kombination daraus so angeordnet, dass die Erzteile 1 beabstandet zur Einrichtung vorbeifliegen. Dazu wird eine bekannte Schleudervorrichtung verwendet. Während des Flugs werden die Erzteile 1 mit der Strahlung 4 oder dem Wechselfeld 4 beaufschlagt.

In einer vierten Ausführungsform wird die Bestrahlung einmal oder mehrmals wiederholt, wobei das Erz nach der Bestrahlung in einem Zyklonsystem verwirbelt wird. Vorteilhafterweise lösen sich durch die Reibung die zermürbten Bereiche von dem massiven Rest der Erzteile 1, worauf Fraktionen mit unterschiedlich großen Erzteilen 1 oder unterschiedlicher Dichte getrennt abscheidbar sind.

In einer fünften Ausführungsform wird vor der Bestrahlung mit Strahlung 4 über 300GHz die Absorption des Erzes für diese Strahlung 4 durch eine bestrahlende oder reaktive Behandlung modifiziert.

## Patentansprüche

1. Verfahren zum Aufschluss von Erz, **dadurch gekennzeichnet, dass** das Erz jeweils wenigstens einmal mit kohärenter NIR-Strahlung (4), nichtkohärenter NIR-Strahlung (4), mindestens einem elektrischen Wechselfeld (4) mit einer Frequenz größer 300GHz, mindestens einem magnetischen Wechselfeld (4) mit einer Frequenz größer 300GHz, mindestens einem elektromagnetischen Wechselfeld (4) mit einer Frequenz größer 300GHz oder einer Kombination daraus mittels einer Einrichtung zur Erzeugung der Strahlung (4), des wenigstens eines Wechselfeldes (4) oder der Strahlung (4) und dem wenigstens einem Wechselfeld (4) beaufschlagt wird, wobei Erzmineral (2), Erzminerale (2), absorbierende Komponenten (2) oder Erzmineral (2) und absorbierende Komponenten des Erzes Energie aus der Strahlung (4), dem Wechselfeld (4) oder der Strahlung (4) und dem Wechselfeld (4) absorbiert oder absorbieren und Gangart (3) diese Energie nicht oder nur geringfügig absorbiert, so dass mittels der dadurch hervorgerufenen Spannungen Risse 5 im Erz erzeugt werden oder das Erz sich spaltet.

2. Verfahren nach Patentanspruch 1, **dadurch gekennzeichnet, dass** das gerissene oder gespaltene Erz mechanisch bearbeitet wird.

3. Verfahren nach Patentanspruch 1, **dadurch gekennzeichnet, dass** Erzmineral (2) oder Erzminerale (2) des mit der Strahlung (4) und/oder dem Wechselfeld (4) aufgeschlossenen Erzes nachfolgend extrahiert werden.

4. Verfahren nach Patentanspruch 3, **dadurch gekennzeichnet, dass** die Extraktion von Erzmineralen (2) durch
- Auslösen von Erzmineral (2) durch Laugen, Säuren oder Lösungsmittel mit oder ohne Komplexbildner,
- chemische Reaktion von Erzmineral (2) durch Reaktion mit Festkörpern, Flüssigkeiten und/oder Gasen,
- Ausschmelzen von Erzmineralen (2) oder von Reaktionsprodukten von Erzmineralen (2) mit oder ohne Hilfe eines Metalls oder eines Flussmittels oder
- Verdampfen
erfolgt.

5. Verfahren nach Patentanspruch 1, **dadurch gekennzeichnet, dass** das Erz nach oder während der Beaufschlagung mit der Strahlung (4) und/oder dem Wechselfeld (4) mit einer Kühlvorrichtung gekühlt wird.

6. Verfahren nach Patentanspruch 1, **dadurch gekennzeichnet, dass** das Erz sequentiell oder gleichzeitig mit verschiedenen Strahlungen (4) und/oder Wechselfeldern (4) mit einer oder mit unterschiedlichen Frequenzen über 300GHz beaufschlagt wird.

7. Einrichtung zum Aufschluss von Erz mit dem Verfahren nach Patentanspruch 1, **dadurch gekennzeichnet, dass** beabstandet zum Erz jeweils wenigstens eine Einrichtung zur Erzeugung kohärenter NIR-Strahlung (4), nichtkohärenter NIR-Strahlung (4), mindestens eines elektrischen Wechselfeldes (4) mit einer Frequenz größer 300GHz, mindestens eines magnetischen Wechselfeldes (4) mit einer Frequenz größer 300GHz, mindestens eines elektromagnetischen Wechselfeldes (4) mit einer Frequenz größer 300GHz oder einer Kombination daraus angeordnet ist, so dass Erzmineral (2), Erzminerale (2), absorbierende Komponenten oder Erzminerale (2) und absorbierende Komponenten des Erzes Energie aus der Strahlung (4), dem Wechselfeld (4) oder der Strahlung (4) und dem Wechselfeld (4) absorbiert oder absorbieren und Gangart (3) diese Energie nicht oder nur geringfügig absorbiert, wobei mittels der dadurch hervorgerufenen Spannungen Risse (5) im Erz erzeugt werden oder das Erz sich spaltet.

8. Einrichtung nach Patentanspruch 7, **dadurch gekennzeichnet, dass** sich Teile des Erzes als Erzteile (1) auf einem Träger befinden und dass der Träger ein Bestandteil einer Fördereinrichtung ist, wobei der Träger an einen Antriebsmechanismus gekoppelt ist oder der Träger ein Bereich der Innenoberfläche einer rotierenden Zylinder- oder Trommelwand ist.

9. Einrichtung nach Patentanspruch 8, **dadurch gekennzeichnet, dass** der Träger ein Bestandteil eines Schwingförderers ist.

10. Einrichtung nach Patentanspruch 7, **dadurch gekennzeichnet, dass** eine Vorrichtung für Teile des Erzes und die Einrichtung zur Erzeugung kohärenter NIR-Strahlung (4), nichtkohärenter NIR-Strahlung (4), des elektrischen Wechselfeldes (4) mit einer Frequenz größer 300GHz, des magnetischen Wechselfeldes (4) mit einer Frequenz größer 300GHz, des elektromagnetischen Wechselfeldes (4) mit einer Frequenz größer 300GHz oder einer Kombination daraus so angeordnet sind, dass Erzteile (1) beabstandet zur Einrichtung durch das Wirken der Normalkraft vorbeifallen oder mittels einer Blas- oder Schleudervorrichtung als Vorrichtung beabstandet zur Einrichtung vorbeigeblasen oder vorbeigeschleudert werden.

11. Einrichtung nach Patentanspruch 7, **dadurch gekennzeichnet, dass** im Strahlengang nach der Quelle kohärenter NIR-Strahlung (4) oder nichtkohärenter NIR-Strahlung (4) als Einrichtung zur Erzeugung von kohärenter oder nichtkohärenter NIR-Strahlung (4) ein Scanner angeordnet ist, so dass die kohärente NIR-Strahlung (4) oder nichtkohärente NIR-Strahlung (4) mittels des Scanners auf das Erz geführt wird.

12. Einrichtung nach Patentanspruch 7, **dadurch gekennzeichnet, dass** ein Bestandteil einer Austrittsoptik für die NIR-Strahlung für aufzuschließendes oder aus dem Gang zu trennendes Erz in einem Fluid ein für die Strahlung transparentes Fenster ist und dass die die Strahlung auskoppelnde Oberfläche des Fensters wenigstens von dem Fluid benetzt ist.

## Claims

1. Method for breaking up ore, **characterized in that** the ore is loaded respectively at least once with coherent NIR radiation (4), non-coherent NIR radiation (4), at least one electrical alternating field (4) with a frequency greater than 300 GHz, at least one magnetic alternating field (4) with a frequency greater than 300 GHz, at least one electromagnetic alternating field (4) with a frequency greater than 300 GHz, or a combination thereof, by means of a device for generating the radiation (4), the at least one alternating field (4), or the radiation (4) and the at least one alternating field (4), wherein ore mineral (2), ore minerals (2), absorbing components (2), or ore mineral (2) and absorbing components of the ore absorbs or absorb energy from the radiation (4), the alternating field (4), or the radiation (4) and the alternating field (4) and the lode matter (3) does not absorb, or absorb only minimally, this energy so that, by means of the thus resulting stresses, cracks (5) are generated in the ore or the ore splits apart.

2. Method according to claim 1, **characterized in that** the cracked or split ore is mechanically treated.

3. Method according to claim 1, **characterized in that** the ore mineral (2) or ore minerals (2) of the ore broken up with the radiation (4) and/or the alternating field (4) are subsequently extracted.

4. Method according to claim 3, **characterized in that** the extraction of ore minerals (2) is done by
- extracting ore mineral (2) by alkaline solutions, acids or solvents with or without complexing agents,
- chemical reaction of ore mineral (2) by reaction with solids, liquids and/or gases,
- melting of ore minerals (2) or of reaction products of ore minerals (2) with or without the aid of a metal or a flux agent, or
- evaporation.

5. Method according to claim 1, **characterized in that** the ore after or during loading with the radiation (4) and/or the alternating field (4) is cooled with a cooling device.

6. Method according to claim 1, **characterized in that** the ore is sequentially or simultaneously loaded with different radiations (4) and/or alternating fields (4) with one or with different frequencies above 300 GHz.

7. Device for breaking up ore with the method according to claim 1, **characterized in that**, at a spacing to the ore, at least one device, respectively, for generating coherent NIR radiation (4), non-coherent NIR radiation (4), at least one electrical alternating field (4) with a frequency greater than 300 GHz, at least one magnetic alternating field (4) with a frequency greater than 300 GHz, at least one electromagnetic alternating field (4) with a frequency greater than 300 GHz, or a combination thereof, is arranged so that ore mineral (2), ore minerals (2), absorbing components, or ore minerals (2) and absorbing components of the ore absorbs or absorb energy from the radiation (4), the alternating field (4), or the radiation (4) and the alternating field (4) and the lode matter (3) does not absorb, or absorbs only minimally, this energy, wherein the stresses caused thereby causes cracks (5) in the ore or the ore splits up.

8. Device according to claim 7, **characterized in that** pieces of the ore as ore pieces (1) are located on a carrier and **in that** the carrier is a component of a conveying device, wherein they carrier is coupled to a drive mechanism or the carrier is an area of the inner surface of a rotating cylinder or drum wall.

9. Device according to claim 8, **characterized in that** the carrier is a component of a vibration conveyor.

10. Device according to claim 7, **characterized in that** an apparatus for pieces of the ore and the device for generating coherent NIR radiation (4), non-coherent NIR radiation (4), the electrical alternating field (4) with a frequency greater than 300 GHz, the magnetic alternating field (4) with a frequency greater than 300 GHz, the electromagnetic alternating field (4) with a frequency greater than 300 GHz, or a combination thereof, is arranged so that ore pieces (1), at a spacing to the device, fall past it by the action of the normal force or are blown or centrifugally thrown past it at a spacing to the device by means of a blowing or centrifugal apparatus as an apparatus.

11. Device according to claim 7, **characterized in that** in the beam path downstream of the source of coherent NIR radiation (4) or non-coherent NIR radiation (4) as a device for generating coherent or non-coherent NIR radiation (4) a scanner is arranged so that the coherent NIR radiation (4) or non-coherent NIR radiation (4) is guided by means of the scanner onto the ore.

12. Device according to claim 7, **characterized in that** a component of an exit optic system for the NIR radiation for ore to be broken up or to be separated from the gangue in a fluid is a port that is transparent for the radiation and **in that** the surface of the port that couples out the radiation is at least wetted by the fluid.

## Revendications

1. Procédé de traitement pour briser des minerais, **caractérisé en ce qu'**au moins un rayonnement non ionisant cohérent (4), un rayonnement non ionisant incohérent (4), au moins un champ électrique alternatif (4) ayant une fréquence supérieure à 300 GHz, au moins un champ magnétique alternatif (4) ayant une fréquence supérieure à 300 GHz, au moins un champ électromagnétique (4) ayant une fréquence supérieure à 300 GHz, ou une combinaison de ceux-ci, sont respectivement appliqués au moins une fois au minerai, ce traitement étant effectué à l'aide d'un dispositif conçu pour générer le rayonnement (4) d'au moins un champ alternatif (4) ou du rayonnement (4) et d'au moins un champ alternatif (4), où du minéral minerai (2), des minéraux minerais (2), des composants absorbants (2) ou du minéral minerai (2) et des composants absorbants du minerai absorbe ou absorbent l'énergie du rayonnement (4), du champ alternatif (4) ou du rayonnement (4) et du champ alternatif (4), et où la gangue de minerai (3) n'absorbe pas ou peu cette énergie, ce qui fait que les contraintes qui en résultent provoquent des fissures (5) dans le minerai ou que le minerai soit fendu.

2. Procédé suivant la revendication 1, **caractérisé en ce que** le minerai fissuré ou fendu est soumis à un traitement mécanique.

3. Procédé suivant la revendication 1, **caractérisé en ce que** du minéral minerai (2) ou des minéraux minerais (2) du minerai brisé à l'aide du rayonnement (4) et/ou du champ alternatif (4) sont extraits par la suite.

4. Procédé suivant la revendication 3, **caractérisé en ce que** l'extraction de minéraux minerais (2) est effectué par
- séparation de minéral minerai (2) à l'aide de solutions alcalines, d'acides ou de dissolvants avec ou sans agent complexant,
- réaction chimique de minéral minerai (2) produite par la réaction de celui-ci avec des corps solides, des liquides et/ou des gaz,
- pyrogénation de minéraux minerais (2) ou de produits résultant de la réaction de minéraux minerais (2) avec ou sans aide d'un métal ou d'un flux, ou par
- évaporation.

5. Procédé suivant la revendication 1, **caractérisé en ce qu'**après ou lors de l'application du rayonnement (4) et/ou du champ alternatif (4) au minerai, ce dernier est refroidi à l'aide d'un dispositif de refroidissement.

6. Procédé suivant la revendication 1, **caractérisé en ce que** des rayonnements (4) différents et/ou des champs alternatifs (4) ayant une ou des fréquences différentes et supérieures à 300 GHz sont appliqués au minerai de façon séquentielle ou simultanée.

7. Dispositif de traitement pour briser des minerais suivant la revendication 1, **caractérisé en ce qu'**à une certaine distance du minerai est disposé au moins un dispositif pour générer un rayonnement non ionisant cohérent (4), un rayonnement non ionisant incohérent (4), au moins un champ alternatif électrique (4) ayant une fréquence supérieure à 300 GHz, au moins un champs alternatif magnétique (4) ayant une fréquence supérieure à 300 GHz, au moins un champs alternatif électromagnétique (4) ayant une fréquence supérieure à 300 GHz, ou une combinaison de ceux-ci, où du minéral minerai (2), des minéraux minerais (2), des composants absorbants ou des minéraux minerais (2) et des composants absorbants du minerai absorbe ou absorbent l'énergie du rayonnement (4), du champ alternatif (4) ou du rayonnement (4) et du champ alternatif (4), et où la gangue de minerai (3) n'absorbe pas ou peu cette énergie, ce qui fait que les contraintes qui en résultent provoquent des fissures (5) dans le minerai ou que le minerai soit fendu.

8. Dispositif suivant la revendication 7, **caractérisé en ce que** des fractions du minerai sont placées en tant que particules minérales (1) sur un support, et que ce support fait partie d'un convoyeur, le support étant raccordé à un mécanisme d'entraînement, ou que le support est disposé à la surface intérieure d'une paroi rotative de cylindre ou de bobine.

9. Dispositif suivant la revendication 8, **caractérisé en ce que** le support fait partie d'un doseur à vibration.

10. Dispositif suivant la revendication 7, **caractérisé en ce qu'**un dispositif prévu pour traiter des fractions du minerai et le dispositif pour générer le rayonnement non ionisant cohérent (4), le rayonnement non ionisant incohérent (4), le champ alternatif électrique (4) ayant une fréquence supérieure à 300 GHz, le champ alternatif magnétique (4) ayant une fréquence supérieure à 300 GHz, le champ alternatif électromagnétique (4) ayant une fréquence supérieure à 300 GHz, ou une combinaison de ceux-ci, sont disposés de telle sorte qu'à une certaine distance du dispositif respectif et grâce à l'effet normal, des particules du minerai (1) tombent à côté ou, toujours à une certaine distance du dispositif respectif, sont soufflées ou catapultées à côté moyennant un dispositif de soufflage ou de catapultage.

11. Dispositif suivant la revendication 7, **caractérisé en ce qu'**après la source du parcours optique du rayonnement non ionisant cohérent (4) ou du rayonnement non ionisant incohérent (4) est disposé un scanner servant à générer le rayonnement non ionisant cohérent ou incohérent (4), de telle sorte que le rayonnement non ionisant cohérent (4) ou le rayonnement non ionisant incohérent (4) est appliqué par le scanner au minerai.

12. Dispositif suivant la revendication 7, **caractérisé en ce qu'**une partie d'une sortie optique du rayonnement non ionisant qui, lui, sert à briser ou séparer des minerais du filon dans un fluide, est une fenêtre transparente au rayonnement et que la surface de la fenêtre par laquelle sort le rayonnement est au moins arrosée du fluide.
